# FASCICULE DE BREVET EUROPEEN

(11) **EP 3 598 912 B1**
(45) Date de publication et mention de la délivrance du brevet: **01.04.2026**
(21) Numéro de dépôt: 18425056.1
(22) Date de dépôt: 23.07.2018
(51) Int. Cl.: A43B 5/04, A43B 5/16

(54) **CHAUSSURE DE SKI AVEC CHAUSSON**
SKISCHUH MIT INNENSCHUH
SKI BOOT WITH BOOTIE

(43) Date de publication de la demande: 29.01.2020
(73) Titulaire: Rossignol Lange S.R.L., 31044 Montebelluna (IT)
(72) Inventeur: FREGONI, Andrea, 31038 Pase (TV) (IT)
(74) Mandataire: Novaimo

(56) Documents cités:
- EP-A1- 0 780 062
- EP-A2- 0 919 265
- CH-B1- 698 108

## Description

### Domaine technique de l'invention

La divulgation concerne un chausson apte à être inséré dans un bas de coque de chaussure de ski, le chausson étant formé d'une partie inférieure apte à envelopper un pied et d'une partie supérieure apte à envelopper un tibia. L'invention concerne une chaussure de ski comprenant un tel chausson et un bas de coque.

### État de la technique

Une chaussure de ski exige une rigidité importante en tant qu'intermédiaire entre le skieur et le ski. A cet effet, les chaussures de ski sont généralement pourvues d'une coque rigide. La coque est constituée d'un bas de coque enveloppant le pied et d'un collier enveloppant la partie inférieure de la jambe. Le bas de coque et le collier sont généralement maintenus ensemble par l'intermédiaire d'une articulation autour d'un axe transversal passant au niveau de la cheville. Le collier est verrouillé sur le bas de coque lors de la pratique du ski de manière à permettre une transmission optimale des efforts du skieur, permettant ainsi de guider le ski avec précision. Un chausson de confort est agencé à l'intérieur de la coque rigide pour augmenter le confort du skieur tout en procurant une isolation thermique. En général, le chausson est formé, comme la coque, d'une partie basse enveloppant le pied et d'une partie haute enveloppant la partie inférieure de la jambe.

D'autre part, une chaussure de ski doit être pratique d'utilisation et en particulier facile à chausser. L'utilisation d'une coque rigide rend difficile l'insertion du pied dans la chaussure de ski, notamment du fait des épaisseurs de matériau (plastique) utilisé pour former les parois de la coque. L'utilisateur doit forcer avec son pied sur la chaussure pour le faire rentrer dans la chaussure. Alternativement, il doit déformer manuellement le collier formant la partie supérieure de la coque tout en insérant son pied dans la chaussure.

De plus, l'articulation entre le bas de coque et le collier au niveau de la cheville est verrouillée pour garantir la bonne pratique du ski. En effet, un faible débattement vers l'avant du collier par rapport au bas de coque est nécessaire, alors qu'aucun mouvement du collier par rapport à la coque n'est possible dans une direction latérale. Autrement dit, le bas de jambe du skieur doit principalement pouvoir fléchir vers l'avant, mais pas sur le côté. Le débattement vers l'avant correspond à la capacité de flexion de la chaussure. La capacité de débattement vers l'avant étant limitée, la marche avec de telles chaussures est mal aisée, ce qui provoque des risques de chute. Enfin, les chaussures de ski existantes sont lourdes.

Le document CH 698108 B décrit une chaussure de ski avec un chausson intérieur selon le préambule de la revendication indépendante 1.

### Objet de l'invention

Le but de l'invention est de fournir une chaussure de ski remédiant à tout ou partie des inconvénients de l'état de la technique mentionnés ci-dessus, et améliorant ainsi les chaussures de ski connues.

En particulier, un premier objectif de l'invention est de rechercher une nouvelle solution pour faciliter l'insertion du pied dans une chaussure de ski. En complément, l'invention porte aussi sur l'optimisation du confort, de la masse et du coût de fabrication d'une chaussure de ski.

L'invention concerne une chaussure de ski selon l'objet de la revendication indépendante 1.

### Description sommaire des dessins

Ces objets, caractéristiques et avantages de la présente invention seront exposés en détail dans la description suivante d'un mode de réalisation particulier fait à titre non-limitatif en relation avec les figures jointes parmi lesquelles :
La figure 1 est une vue schématique de face d'une chaussure de ski selon un mode de réalisation de l'invention.
La figure 2 est une vue de profil d'un chausson selon un mode de réalisation de l'invention.
La figure 3 est une vue de profil d'un chausson selon une variante de réalisation.
La figure 4 est une vue de face du chausson en configuration ouverte selon le mode de réalisation de l'invention.
La figure 5 est une vue de face du chausson en configuration fermée selon le mode de réalisation de l'invention.
La figure 6 est une vue de l'arrière du chausson selon le mode de réalisation de l'invention.
La figure 7 vue de dessous du chausson selon le mode de réalisation de l'invention.
La figure 8 est une vue d'un bas de coque de la chaussure de ski selon le mode de réalisation de l'invention.
La figure 9 est une vue une vue de profil d'une chaussure de ski selon le mode de réalisation de l'invention.
La figure 10 est une vue arrière d'un chausson selon une variante de réalisation de l'invention.
La figure 11 est une vue de profil d'une chaussure de ski selon la variante de réalisation de l'invention.
La figure 12 est une vue arrière d'un chausson selon une variante de réalisation de l'invention.
La figure 13 est une vue de profil d'un bas de coque selon une autre variante de réalisation de l'invention.
La figure 14 est une vue une vue de profil d'une chaussure de ski intégrant le chausson de la figure 12 selon une variante de réalisation de l'invention.
La figure 15 est une vue de profil d'un bas de coque selon une autre variante de réalisation de l'invention.
La figure 16 est une vue arrière d'un chausson selon cette autre variante de la figure 15 de réalisation de l'invention.
La figure 17 est une vue une vue de profil d'une chaussure de ski selon une variante de réalisation de l'invention.

### Description de modes préférentiels de l'invention

Dans la description suivante, on suppose que la chaussure repose sur un sol horizontal. La direction verticale s'étend donc depuis la semelle de la chaussure jusqu'à sa partie haute de manière perpendiculaire au plan horizontal. L'axe longitudinal X désigne un axe horizontal orienté de l'arrière vers l'avant de la chaussure. L'axe transversal Y désigne un axe horizontal perpendiculaire à l'axe longitudinal et à l'axe vertical. Les termes « supérieur », « inférieur », « haut » et « bas » se rapportent à une orientation verticale. Les termes « avant » et « arrière » se rapportent à l'orientation longitudinale.

La figure 1 illustre une chaussure de ski 1 selon un mode de réalisation de l'invention. Selon ce mode de réalisation, la chaussure de ski est adaptée à la pratique du ski alpin ; en variante, l'invention peut être utilisée pour la pratique de tout sport de glisse dans lequel une articulation de la cheville doit être limitée. Par exemple, une telle chaussure peut être adaptée à la pratique du ski de randonnée ou du surf des neiges. La chaussure de ski selon le mode de réalisation comprend un bas de coque 10 et un chausson 20.

Le bas de coque 10, particulièrement visible sur la figure 1 et sur la figure 8, présente une forme globale destinée à entourer le pied d'un skieur. Le bas de coque 10 est monobloc, autrement dit il ne comprend pas plusieurs parties distinctes. En variante, le bas de coque peut être formé de plusieurs parties, éventuellement en matériaux différents. Toutefois, ces différentes parties sont fixes les unes par rapport aux autres. Selon l'invention, le bas de coque comprend une semelle 11 de marche et une enveloppe 12 rigide entourant le pied du skieur et fixée à la semelle 11, par exemple par vissage. La semelle 11 peut être monobloc ou comporter plusieurs parties, par exemple dans le cas où la semelle est formée de deux talonnettes avant et arrière. L'enveloppe 12 s'étend vers le haut globalement jusqu'au niveau de la cheville du skieur. En variante, l'enveloppe 12 peut remonter au-delà de la cheville du skieur. L'enveloppe 12 comprend une ouverture 13 en partie supérieure permettant l'insertion du pied. L'enveloppe 12 peut être fabriquée à partir d'une seule et même pièce. L'enveloppe peut être fabriquée en matière plastique et peut être formée d'une cloison d'épaisseur globalement uniforme tout autour du pied du skieur. Dans une variante, l'enveloppe 12 peut être formée de plusieurs matériaux, aux propriétés mécaniques éventuellement différentes, tels que des matériaux plastiques, et même des matériaux composites avec des fibres, par exemple de carbone ou de verre, et avec une résine, notamment thermoplastique. La rigidité de l'enveloppe est un compromis entre une enveloppe suffisamment rigide pour transmettre les efforts du pied au ski et assurer un guidage correct du ski, et une enveloppe suffisamment flexible pour permettre un serrage ajusté sur le dessus du pied.

Contrairement aux coques de chaussure de ski connues de l'état de la technique, la chaussure de ski 1 selon le mode de réalisation de l'invention ne comprend pas de collier fixé et articulé au bas de coque et s'étendant vers le haut autour du tibia ou du bas de la jambe.

L'ouverture 13 peut être prolongée vers l'avant par une fente 14 s'étendant longitudinalement au niveau du dessus du pied. Cette fente 14 permet un agrandissement de l'ouverture 13 favorisant l'insertion du pied. La fente 14 peut être délimitée par deux rabats 15a, 15b dont l'un passe au-dessus de l'autre, comme cela apparait sur la figure 1. Ainsi, au niveau de la fente 14, deux épaisseurs de paroi peuvent se superposer, ce qui a notamment pour effet d'améliorer l'étanchéité du bas de coque 10. Le bas de coque peut comprendre un moyen de serrage 16 pour bloquer le pied du skieur dans le bas de coque. Le moyen de serrage 16 est en général formé d'une ou plusieurs boucles, comprenant par exemple, sur un des côtés du bas de coque, un levier relié à un étrier, destiné à coopérer avec une dentière, disposée sur l'autre côté du bas de coque.

La semelle 11 est prolongée vers ses deux extrémités avant et arrière par des trottoirs 17a, 17b de format adapté pour la coopération avec des mâchoires d'un dispositif de fixation de chaussure de ski. La semelle 11 peut former une seule et même pièce avec l'enveloppe 12, ou être une pièce supplémentaire fixée à l'enveloppe 12. La hauteur des trottoirs 17a, 17b et la forme générale de la semelle 11 sont normées afin de pouvoir coopérer avec des mâchoires de dispositifs de fixation standard. La semelle 11 et les trottoirs 17a, 17b sont considérés comme indéformables en comparaison avec les autres parties de la chaussure de ski. En ski alpin, lorsque la chaussure est engagée dans les mâchoires des dispositifs de fixation, la semelle s'étend selon un plan sensiblement parallèle au plan du ski. Le bas de coque est alors fermement fixé au ski.

Le chausson 20 est notamment illustré sur les figures 2 à 7. Il comprend une partie inférieure 22 apte à envelopper un pied du skieur, et une partie supérieure 23 apte à envelopper au moins partiellement un tibia, c'est-à-dire une partie du bas de la jambe située au-dessus de la cheville. Le chausson a globalement la forme d'un « L ». La partie inférieure 22 s'étend globalement longitudinalement et la partie supérieure 23 s'étend globalement verticalement. La partie inférieure 22 du chausson 20 est apte à être insérée dans le bas de coque 10 tandis que la partie supérieure 23 reste au moins au-dessus du bas de coque 10. Il est possible que le bas de coque remonte au-delà d'une zone inférieure de la partie supérieure 23 du chausson. De préférence, le chausson dépasse au-dessus du bas de coque d'une hauteur supérieure à un tiers de sa hauteur totale. Par exemple, pour un chausson de trente centimètres de haut, le chausson dépasse du bas de coque d'une hauteur supérieure à dix centimètres.

Le chausson 20 est destiné à être en contact avec le pied et le bas de la jambe du skieur. Le chausson peut comprendre plusieurs couches. Les couches internes du chausson sont en général fabriquées en matière souple. Le chausson peut comprendre une première sous-couche de confort dont la fonction principale est d'assurer un contact confortable avec le pied et le bas de la jambe du skieur. Il peut également comprendre une deuxième sous-couche de rembourrage dont la fonction est d'isoler thermiquement le pied de l'extérieur tout en répartissant la pression de serrage de la chaussure de ski sur une surface du pied et du bas de la jambe suffisamment importante pour ne pas créer des points de pression douloureux pour le skieur. Cette deuxième sous-couche de rembourrage peut éventuellement être thermoformable afin de garantir une meilleure adaptation du chausson à la morphologie de l'utilisateur. Le chausson comprend également une languette frontale 24, visible sur la figure 4, agencée verticalement dans une ouverture frontale 25 de la partie supérieure 23 du chausson 20. La languette frontale 24 est généralement fixée à proximité de l'avant de la partie inférieure 22 du chausson 20. La languette frontale 24 peut être basculée vers l'avant de manière à agrandir l'ouverture 25 du chausson et à faciliter l'insertion d'un pied dans le chausson. Par ailleurs, la rigidité de la languette frontale 24 du chausson 20 joue un rôle important dans le contrôle de la flexion vers l'avant de l'ensemble de la chaussure de ski.

Le chausson 20 comprend en outre une couche externe 30 plus rigide que les couches internes du chausson 20. La couche externe a globalement une forme de cylindre orienté verticalement. Elle est fixée à la partie supérieure 23 du chausson et enveloppe cette partie supérieure 23. En variante, la couche externe pourrait n'entourer que partiellement la partie supérieure 23. Par exemple la couche externe pourrait ne pas s'étendre derrière la jambe au niveau du bas du mollet. Une telle configuration réduirait alors la rigidité de la chaussure de ski obtenue tout en restant à un niveau suffisant pour guider le ski. Selon une autre variante, la couche externe 30 pourrait s'étendre au-delà de la partie supérieure 23 du chausson, ayant pour effet d'augmenter la rigidité de la chaussure de ski.

La couche externe comprend deux rabats 31a, 31b aptes à se refermer l'un sur l'autre et délimitant une ouverture frontale 32. L'ouverture frontale est une ouverture vers l'avant, sensiblement superposée à l'ouverture 25 de la partie supérieure 23 et à la languette frontale 24 du chausson. La couche externe a une souplesse et une élasticité telle qu'il est possible d'écarter les deux rabats 31a, 31b l'un de l'autre pour libérer l'ouverture frontale 32. Les deux rabats sont donc flexibles et mobiles, réversiblement entre deux configurations. Dans une première configuration, dite « ouverte », et visant à faciliter le chaussage, les deux rabats sont écartés l'un de l'autre comme cela est illustré sur la figure 4. Dans une deuxième configuration, dite « fermée », le rabat du côté intérieur du pied recouvre le rabat du côté extérieur du pied comme cela est illustré sur la figure 5. Les deux rabats 31a et 31b de la couche externe 30 sont susceptibles de recouvrir au moins partiellement la partie haute des deux rabats 15a et 15b du bas de coque.

La couche externe 30 prend la forme d'une plaque d'épaisseur sensiblement uniforme. Selon une variante de l'invention, la couche externe est d'épaisseur variable, notamment la couche externe présente une épaisseur dans sa partie arrière supérieure à l'épaisseur dans sa partie avant au niveau des deux rabats 31a, 31b. La couche externe peut être fabriquée en matériau plastique, notamment en matériau plastique thermoformé. La couche externe peut également être fabriquée en matériaux composite à base de fibres, par exemple de verre, carbone ou kevlar, et d'une résine thermoplastique. Dans une autre variante, la couche externe pourrait être obtenue par un procédé classique d'injection plastique. Cette couche externe est la plus rigide des couches de la partie supérieure 23 du chausson 20.

Selon un mode de réalisation, la couche externe 30 est fixée par au moins une couture 33 à la partie supérieure 23 du chausson. La couture 33 est illustrée par une ligne en pointillées visible sur les figures 2, 3, 6, 9 et 10. Elle s'étend d'un côté à l'autre du chausson en passant par l'arrière. La couche externe 30 est donc fixée sur environ trois quarts de tour au chausson. De plus, la couche externe n'est pas fixée au niveau de la partie frontale, où ses rabats 31a, 31b sont libres. En variante, la couche externe 30 pourrait être fixée dans sa partie haute par tout autre moyen au chausson. Par exemple elle pourrait être collée, rivetée ou soudée.

Selon un mode de réalisation notamment visible sur la figure 2, la couche externe 30 est fixée à la partie supérieure du chausson par deux coutures 33a, 33b sensiblement parallèles et positionnées sensiblement l'une au-dessus de l'autre. Une deuxième couture 33b inférieure renforce la liaison de la couche externe 30 avec le chausson. Cette deuxième couture 33b est positionnée en dessous de la couture 33a. Elle peut avoir en variante une forme quelconque, comme cela apparait sur les différentes variantes de réalisation illustrées sur les figures 2, 3, 6, 9 et 10. Cette deuxième couture 33b augmente la surface de la couche externe 30 solidaire du chausson. La deuxième couture 33b peut aussi participer à une fonction de retenue de la partie supérieure du chausson, comme cela sera détaillé par la suite.

La couche externe 30 est fixée sur la partie supérieure du chausson. C'est-à-dire que les zones de fixation de la couche externe (c'est-à-dire par exemple les points de couture) sont réparties dans une partie haute 38a de la couche externe 30, tandis que la partie basse 38b de la couche externe 30 n'est pas fixée au chausson. Comme on peut l'observer sur les figures 14 et 17, la partie inférieure du chausson est positionnée à l'intérieur du bas de coque 10. Le haut du bas de coque est positionné entre les couches internes du chausson 20 et la partie basse 38b de la couche externe 30. Autrement dit, la couche externe 30 coiffe le haut du bas de coque 10. Dans ce mode de réalisation, la couche externe 30 vient donc recouvrir la surface extérieure de la partie haute du bas de coque, et se présente ainsi comme une jupe. Ainsi, la couche externe 30 recouvre, par sa face interne, la face externe de la partie haute du bas de coque 10. Cette configuration remplit une fonction d'étanchéité, empêchant l'eau ou la neige de pénétrer à l'intérieur du bas de coque 10. Cette configuration permet aussi à la couche externe de former un moyen de retenue de la partie supérieure du chausson, comme cela sera détaillé par la suite.

Le chausson 20 comprend en outre un moyen de fermeture 34 de la partie supérieure permettant de maintenir les deux rabats 31a, 31b en configuration fermée. Ce moyen de fermeture peut comprendre notamment au moins une grenouillère (boucle + levier coopérant avec une dentière) et/ou une sangle munie d'un scratch et/ou un lacet. Comme cela apparait sur les figures 1 et 5, le moyen de fermeture du mode de réalisation illustré est formé par une grenouillère (boucle + levier coopérant avec une dentière) surmontée d'une sangle munie d'un scratch.

Par ailleurs, étant donné que les deux rabats 31a et 31b de la couche externe 30 peuvent recouvrir au moins partiellement la partie haute des deux rabats 15a et 15b du bas de coque, le moyen de fermeture 34, en configuration fermée, participe à la retenue du chausson 20 dans le bas de coque. Le moyen de fermeture 34 serre les rabats 15a et 15b du bas de coque contre le chausson.

La couche externe 30 comprend également un moyen de retenue du chausson, notamment de retenue de sa partie supérieure relativement à sa partie inférieure et au bas de coque lorsque le chausson est inséré dans le bas de coque. Ce moyen de retenue permet de bloquer en rotation la partie supérieure 23 du chausson 20 par rapport au bas de coque 10 autour d'au moins un axe de rotation. Le chausson est avantageusement retenu selon plusieurs directions à l'intérieur du bas de coque. Notamment, il est favorable de bloquer en rotation arrière la partie supérieure 23 du chausson 20 par rapport au bas de coque 10 autour de l'axe transversal Y passant au niveau de la cheville, pour optimiser la transmission des efforts exercés par le pied et/ou la jambe du skieur sur le ski. En complément, il est aussi favorable de bloquer en rotation la partie supérieure 23 du chausson 20 par rapport au bas de coque 10 autour de l'axe longitudinal X. Le moyen de retenue est notamment en partie formé par le recouvrement sur le bas de coque de la partie basse 38b de la couche externe 30 du chausson. En effet, ce recouvrement induit des surfaces d'appui et/ou de butée de cette partie basse 38b sur le bas de coque, qui limite, voire bloque, le mouvement relatif de la partie supérieure du chausson relativement au bas de coque, et donc aussi relativement à la partie inférieure du chausson.

Notamment, le moyen de retenue peut comprendre une butée rigide, apte à prendre appui contre le bas de coque 10.

Selon le mode de réalisation, illustrée sur la figure 1, le moyen de retenue est formé par une arrête inférieure frontale 37a d'au moins l'un des deux rabats 31a, 31b. Lorsque la chaussure est fléchie vers l'avant, l'arrête inférieure frontale 37a vient en butée contre une partie supérieure du bas de coque, notamment contre les deux rabats 15a, 15b. La rigidité de la couche externe 30 est alors suffisante pour limiter le mouvement de flexion vers l'avant. Avantageusement, l'arrête inférieure frontale 37a pourra être localement renforcée pour éviter toute déformation pénalisant la rigidité de la chaussure.

Un léger débattement vers l'avant est toutefois nécessaire au bon fonctionnement de la chaussure de ski. Le seul mouvement nécessaire pour la bonne pratique du ski est la flexion vers l'avant de la partie haute de la chaussure de ski vis-à-vis de la partie basse. Bien que cette flexion soit faible, la chaussure de ski, une fois fermée, doit fléchir vers l'avant. La rigidité de la tige d'une chaussure de ski et sa capacité de flexion vers l'avant dépendent de la pratique de ski envisagée. Une chaussure de ski pour débutants devra être plutôt souple, pour apporter plus de confort à l'utilisateur. En variante, une chaussure plus rigide permettra une meilleure transmission des appuis du skieur vers les skis, apportant ainsi plus de performance.

Dans le cas de l'invention, la chaussure peut fléchir vers l'avant, notamment du fait de la souplesse relative du chausson par rapport au bas de coque. Le mode de réalisation de l'invention comprend la définition d'un bon compromis entre la rigidité du bas de coque 10 et de la couche externe 30, et la souplesse du chausson. Le moyen de retenue représente ainsi une limitation de la rotation vers l'avant de la partie supérieure du chausson, définie en fonction du besoin spécifique d'un skieur donné.

Selon ce mode de réalisation, la partie inférieure de la couche externe 30 rigide recouvre le haut du bas de coque sur presque tout son pourtour, à la manière d'une jupe, comme cela a été décrit précédemment. Cette architecture permet de former un moyen de retenue, puisqu'une rotation de la partie supérieure 23 du chausson, selon un axe quelconque, induit un appui de cette jupe contre le bas de coque et un blocage de la rotation. En complément, cet agencement induit indirectement une retenue du chausson dans le bas de coque. Ainsi, dans ce mode de réalisation, le moyen de butée s'étend sur sensiblement tout le pourtour du bas de coque et permet de limiter/bloquer toute rotation de la partie supérieure 23 du chausson, notamment autour des deux axes longitudinal X et transversal Y. La retenue ou le blocage de la partie supérieure 23 du chausson se fait donc par un appui réciproque entre la jupe et le bas de coque. Notamment, cet appui est obtenu par les zones libres en partie basse de la couche externe 30 du chausson, c'est-à-dire les zones non solidaire du chausson, qui recouvrent le bas de coque.

Cet appui comprend des surfaces sensiblement verticales, formées respectivement par la surface intérieure de la jupe du chausson et la surface extérieure du bas de coque. En complément, une ou plusieurs extrémités de cette jupe et/ou du bas de coque peuvent former des surfaces d'appui ou de butée complémentaires. Notamment, l'extrémité inférieure de la jupe, c'est-à-dire son arrête inférieure, peut venir en appui sur le bas de coque, comme cela a été illustré par l'arrête frontale 37a. Cet appui peut simplement se faire contre la surface du bas de coque, ou contre un élément spécifique agencé sur ce bas de coque, comme une languette 19 tel que représenté par la figure 17. En complément, la deuxième couture 33b de la couche externe 30 sur le chausson peut former une surface fermée sur laquelle vient en butée l'arrête supérieure du bas de coque.

En complément, le bas de coque peut également comprendre un moyen de retenue (non représenté) comme un bourrelet ou une collerette pour empêcher, sinon limiter, la déformation ou le déplacement de la couche externe 30 au niveau de l'arrête inférieure frontale. En remarque, la rotation selon un axe longitudinal est bloquée par des appuis 37b latéraux.

En variante de réalisation, le moyen de retenue peut être obtenu différemment, par exemple via un bourrelet 39, réalisé dans la couche externe 30, par exemple par thermoformage, comme illustré sur les figures 10 et 11. Le haut du bas de coque peut prendre appui contre le bourrelet 39 de la couche externe, favorisant ainsi la retenue du chausson par rapport au bas de coque. Un tel bourrelet 39 peut ainsi se comporter comme la couture mentionnée ci-dessus, qui n'est alors pas nécessaire comme moyen de retenue.

En variante de réalisation, le moyen de retenue peut être obtenu différemment. Notamment, il peut se présenter par plusieurs zones de retenue distinctes, de manière non continue sur le chausson. Il peut aussi comprendre différentes géométries.

Ainsi, selon une première variante de réalisation, illustrée par les figures 13 à 16, le moyen de retenue comprend une ouverture 36 dans la couche externe 30 apte à coopérer avec une saillie 18 aménagée à l'arrière du bas de coque 10. La forme de l'ouverture peut être quelconque mais épouse néanmoins la forme de la saillie. Par exemple, l'ouverture peut être de forme polygonale, telle qu'un carré ou un losange, mais peut être également ronde. D'une même façon, la forme de la saillie peut être quelconque mais épouse au moins partiellement la forme de l'ouverture. Cette dernière peut comprendre un plot fixé au bas de coque, par exemple au moyen d'une vis. Lorsque le plot coïncide avec l'ouverture, la couche externe 30, ainsi que la partie supérieure 23 du chausson, sont immobilisées par rapport au bas de coque. Alternativement, le moyen de retenue pourrait être inversé, c'est-à-dire que la saillie serait solidaire de la couche externe 30 et coopèrerait avec une ouverture de forme complémentaire pratiquée dans le bas de coque 10. Alternativement encore, le moyen de retenue pourrait comprendre une première saillie solidaire de la couche externe 30 et une deuxième saillie solidaire du bas de coque, ces deux saillies pouvant venir en butée l'une contre l'autre. En remarque, le moyen de retenue peut être agencé sur la couche externe 30 ou directement au niveau des couches internes de la partie supérieure 23 du chausson 20.

En référence à la figure 17, le moyen de retenue, peut comprendre une ou deux languettes 19 fixées chacune par exemple par l'intermédiaire de deux vis 19a, sur le côté du bas de coque. Ces deux languettes 19 forment des butées pour des arrêtes inférieures latérales 37b de la couche externe 30. En variante, les languettes 19 pourraient également être fixées sur le chausson ou sur la couche externe et coopérer avec une arrête supérieure du bas de coque. Cette configuration est apte à bloquer en rotation la partie supérieure 23 du chausson 20 par rapport au bas de coque 10 autour de l'axe longitudinal X.

Finalement, il ressort donc que le moyen de retenue du chausson peut comprendre différentes caractéristiques, combinables entre elles, parmi :
- Une simple surface d'appui, formant une surface de frottement ou de butée limitant ou bloquant un certain déplacement ;
- Une couture formant une surface de butée ;
- Une arrête ou rebord formant une surface d'appui ou de butée ;
- Un plot formant une butée ;
- Des ailettes latérales formant une butée.

En remarque, le bas de coque 10 et le chausson 20 peuvent être dissociés l'un de l'autre. On peut retirer le chausson du bas de coque, par exemple pour faciliter le séchage du chausson. Le chausson peut également être doté d'une semelle adaptée à la marche. Ainsi, lorsque l'utilisateur ne skie pas, il peut retirer le bas de coque pour une marche encore plus agréable.

Lorsque l'utilisateur souhaite chausser sa chaussure, il s'assure que le moyen de serrage 16 du bas de coque et que le moyen de fermeture 34 du chausson sont desserrés. Ensuite il écarte les deux rabats 31a, 31b de la couche externe 30 l'un de l'autre et abaisse la languette frontale 24, ce qui va également permettre d'écarter les rabats 15a et 15b du bas de coque l'un de l'autre. Le skieur bénéficie alors d'une large ouverture vers l'avant et vers le haut pour insérer son pied. Il pourra ensuite serrer les moyens de serrage et de fermeture 16, 34. Si l'utilisateur souhaite marcher avec sa chaussure de ski, il pourra laisser ouvert le moyen de fermeture 34 de la couche externe. Il bénéficiera alors d'un débattement de l'articulation de la cheville important ce qui rendra la marche plus commode. Lors de la pratique du ski alpin, le moyen de fermeture 34 est refermé. L'appui tibial du skieur est transmis au ski par l'intermédiaire de la languette du chausson et de la couche externe en appui contre le bas de coque. En particulier l'articulation de sa cheville est bloquée grâce au moyen de retenue de la couche externe contre le bas de coque. Autrement dit, la chaussure résiste au pivotement, notamment vers l'arrière et selon un axe de rotation longitudinal, de la droite vers la gauche et inversement, du bas de jambe d'un utilisateur. En variante avantageuse, ce pivotement est aussi limité selon une ou plusieurs autres directions, notamment vers l'avant. Le skieur peut ainsi contrôler correctement la trajectoire de ses skis.

Grâce à l'invention, on dispose d'une chaussure de ski facile à chausser. De plus la chaussure est particulièrement légère comparativement aux chaussures connues de l'état de la technique, car elle ne comporte pas de collier, ni de de moyen de fixation du collier au bas de coque. Elle est donc également facile à fabriquer. L'invention est avantageusement implémentée pour une chaussure de ski de randonnée pour laquelle la légèreté et un grand débattement de l'articulation de la cheville lors de la marche est recherché.

L'invention pourra également être avantageusement utilisée pour la location de chaussures de ski. En effet il est envisageable de proposer différents éléments de chaussure de ski équipés de couches externes de rigidité différentes en combinaison avec un même bas de coque. La rigidité de la chaussure de ski peut ainsi être ajustée en fonction du niveau du skieur sans avoir à remplacer le bas de coque. Le bas de coque peut être choisi selon d'autres critères comme un critère de pointure et/ou un critère esthétique.

Selon une autre variante de réalisation non illustrée, le moyen de retenue du chausson par rapport au bas de coque peut être escamotable : il occupe une première configuration verrouillée de pratique du ski dans laquelle il limite ou bloque le mouvement de la partie supérieure du chausson relativement au bas de coque, comme explicité précédemment, et une deuxième configuration déverrouillée, dans laquelle cette limitation ou ce blocage est supprimé ou réduit, au moins selon une direction, notamment selon une rotation autour de l'axe transversal Y, afin de favoriser la marche.

## Revendications

1. Chaussure de ski (1) comprenant un bas de coque (10) et un chausson (20), le chausson (20) étant équipé d'une partie inférieure (22) apte à envelopper un pied et d'une partie supérieure (23) apte à envelopper au moins partiellement un tibia, ladite partie inférieure (22) étant destinée à être insérée dans le bas de coque (10), le chausson comprenant au moins une couche externe (30) rigide fixée à ladite partie supérieure (23), cette couche externe (30) comprenant une partie basse (38b) recouvrant, par sa face interne, la surface extérieure d'une partie haute du bas de coque (10) lorsque le chausson est inséré dans le bas de coque, la couche externe se présentant ainsi comme une jupe pour empêcher l'eau ou la neige de pénétrer à l'intérieur du bas de coque 10, la couche externe (30) comprenant un moyen de retenue du chausson (20) de sorte à bloquer et/ou limiter la rotation de la partie supérieure (23) par rapport à la partie inférieure (22) autour d'un axe transversal (Y) lorsque le chausson est inséré dans le bas de coque, le moyen de retenue étant en partie formé par le recouvrement sur le bas de coque de la partie basse (38b) de la couche externe (30) du chausson, **caractérisé en ce que** le moyen de retenue comprend au moins une arrête inférieure frontale (37a) de la couche externe formant une butée contre une partie supérieure du bas de coque, et **en ce que** la chaussure de ski ne comprend pas de collier fixé et articulé au bas de coque et s'étendant vers le haut autour du tibia ou du bas de la jambe.

2. Chaussure de ski selon la revendication précédente, **caractérisée en ce que** moyen de retenue du chausson (20) est formé sur la partie basse (38b) de la couche externe (30).

3. Chaussure de ski selon la revendication précédente, **caractérisée en ce que** le moyen de retenue du chausson comprend au moins deux parties latérales de chaque côté du chausson pour bloquer une rotation selon un axe longitudinal de la partie supérieure (23) et au moins une partie arrière pour bloquer une rotation vers l'arrière selon un axe transversal de la partie supérieure (23).

4. Chaussure de ski (20) selon l'une des revendications précédentes, **caractérisée en ce que** la couche externe (30) comprend une ouverture frontale (32) délimitée par deux rabats (31a, 31b) flexibles, aptes à fermer cette ouverture frontale (32), et comprend un moyen de fermeture (34) permettant de maintenir fermés les deux rabats (31a, 31b).

5. Chaussure de ski selon l'une des revendications précédentes, **caractérisée en ce que** la couche externe (30) forme une couche entourant totalement ou partiellement la partie supérieure (23) du chausson et comprenant une partie basse (38b) comportant une ou plusieurs zones libres s'étendant vers le bas au niveau de la partie inférieure du chausson, ces zones libres étant aptes à recouvrir au moins partiellement la surface extérieure du bas de coque (10) lorsque le chausson est inséré dans le bas de coque.

6. Chaussure de ski selon l'une des revendications précédentes, **caractérisée en ce que** la couche externe (30) est cousue sur la partie supérieure (23) dans sa partie haute.

7. Chaussure de ski selon l'une des revendications précédentes, **caractérisée en ce que** le moyen de retenue comprend tout ou partie des caractéristiques suivantes :
- une couture de la couche externe (30) sur la partie supérieure (23) dans sa partie basse ; et/ou
- au moins un bourrelet (39) agencé sur la couche externe ; et/ou
- au moins une extrémité inférieure (37a, 37b) de la couche externe formant une butée ; et/ou
- une ouverture (36) ou une saillie dans la partie inférieure de la couche externe (30) formant un moyen de retenue apte à coopérer avec une saillie (18) aménagée dans le bas de coque (10) lorsque le chausson est inséré dans le bas de coque.

8. Chaussure de ski selon l'une des revendications précédentes, **caractérisée en ce que** la couche externe (30) est fabriquée en matériau plastique, notamment en matériau plastique injecté.

9. Chaussure de ski (1) selon l'une des revendications précédentes, **caractérisée en ce qu'**au moins une zone de la partie haute du bas de coque (10) est insérée entre la couche interne et la couche externe (30) du chausson (20).

10. Chaussure de ski (1) selon l'une des revendications précédentes, **caractérisée en ce que** le bas de coque (10) comprend au moins un plot ou une saillie dans sa partie supérieure formant un moyen de retenue coopérant avec le moyen de retenue du chausson.

## Patentansprüche

1. Skischuh (1) umfassend eine Unterschale (10) und einen Innenschuh (20), wobei der Innenschuh (20) mit einem unteren Teil (22) ausgestattet ist, der geeignet ist, einen Fuß zu umhüllen, und einem oberen Teil (23), der geeignet ist, ein Schienbein zumindest teilweise zu umhüllen, wobei der untere Teil (22) dazu bestimmt ist, in die Unterschale (10) eingesetzt zu werden, wobei der Innenschuh mindestens eine starre äußere Schicht (30) umfasst, die an dem oberen Teil (23) befestigt ist, wobei diese äußere Schicht (30) einen unteren Bereich (38b) umfasst, der mit seiner Innenseite die Außenfläche eines oberen Bereichs der Unterschale (10) bedeckt, wenn der Innenschuh in die Unterschale eingesetzt ist, wobei sich die äußere Schicht somit als Manschette darstellt, um zu verhindern, dass Wasser oder Schnee in das Innere der Unterschale 10 eindringt, wobei die äußere Schicht (30) ein Rückhaltmittel für den Innenschuh (20) umfasst, um die Drehung des oberen Teils (23) gegenüber dem unteren Teil (22) um eine Querachse (Y) zu blockieren und/oder zu begrenzen, wenn der Innenschuh in die Unterschale eingesetzt ist, wobei das Rückhaltmittel teilweise durch die Überdeckung der Unterschale durch den unteren Bereich (38b) der äußeren Schicht (30) des Innenschuhs gebildet wird, **dadurch gekennzeichnet, dass** das Rückhaltmittel mindestens eine untere vordere Kante (37a) der äußeren Schicht umfasst, die einen Anschlag gegen einen oberen Teil der Unterschale bildet, und dadurch, dass der Skischuh keine Manschette umfasst, die an der Unterschale befestigt und gelenkig verbunden ist und sich nach oben um das Schienbein oder den unteren Teil des Beins erstreckt.

2. Skischuh nach dem vorhergehenden Anspruch, **dadurch gekennzeichnet, dass** das Rückhaltmittel für den Innenschuh (20) am unteren Bereich (38b) der äußeren Schicht (30) ausgebildet ist.

3. Skischuh nach dem vorhergehenden Anspruch, **dadurch gekennzeichnet, dass** das Rückhaltmittel für den Innenschuh mindestens zwei seitliche Teile auf jeder Seite des Innenschuhs umfasst, um eine Drehung um eine Längsachse des oberen Teils (23) zu blockieren, und mindestens einen hinteren Teil, um eine Rückwärtsdrehung um eine Querachse des oberen Teils (23) zu blockieren.

4. Skischuh (20) nach einem der vorhergehenden Ansprüche, **dadurch gekennzeichnet, dass** die äußere Schicht (30) eine vordere Öffnung (32) umfasst, die durch zwei flexible Klappen (31a, 31b) begrenzt wird, die geeignet sind, diese vordere Öffnung (32) zu schließen, und ein Verschlussmittel (34) umfasst, das es ermöglicht, die beiden Klappen (31a, 31b) geschlossen zu halten.

5. Skischuh nach einem der vorhergehenden Ansprüche, **dadurch gekennzeichnet, dass** die äußere Schicht (30) eine Schicht bildet, die den oberen Teil (23) des Innenschuhs vollständig oder teilweise umgibt und einen unteren Bereich (38b) umfasst, der eine oder mehrere freie Zonen aufweist, die sich nach unten auf der Höhe des unteren Teils des Innenschuhs erstrecken, wobei diese freien Zonen geeignet sind, die Außenfläche der Unterschale (10) zumindest teilweise zu bedecken, wenn der Innenschuh in die Unterschale eingesetzt ist.

6. Skischuh nach einem der vorhergehenden Ansprüche, **dadurch gekennzeichnet, dass** die äußere Schicht (30) in ihrem oberen Bereich an den oberen Teil (23) genäht ist.

7. Skischuh nach einem der vorhergehenden Ansprüche, **dadurch gekennzeichnet, dass** das Rückhaltmittel alle oder einen Teil der folgenden Merkmale umfasst:
- eine Naht der äußeren Schicht (30) an den oberen Teil (23) in seinem unteren Bereich; und/oder
- mindestens einen Wulst (39), der an der äußeren Schicht angeordnet ist; und/oder
- mindestens ein unteres Ende (37a, 37b) der äußeren Schicht, das einen Anschlag bildet; und/oder
- eine Öffnung (36) oder einen Vorsprung im unteren Teil der äußeren Schicht (30), die ein Rückhaltmittel bilden, das geeignet ist, mit einem Vorsprung (18) zusammenzuwirken, der in der Unterschale (10) angeordnet ist, wenn der Innenschuh in die Unterschale eingesetzt ist.

8. Skischuh nach einem der vorhergehenden Ansprüche, **dadurch gekennzeichnet, dass** die äußere Schicht (30) aus Kunststoffmaterial hergestellt ist, insbesondere aus spritzgegossenem Kunststoffmaterial.

9. Skischuh (1) nach einem der vorhergehenden Ansprüche, **dadurch gekennzeichnet, dass** mindestens eine Zone des oberen Bereichs der Unterschale (10) zwischen die innere Schicht und die äußere Schicht (30) des Innenschuhs (20) eingesetzt ist.

10. Skischuh (1) nach einem der vorhergehenden Ansprüche, **dadurch gekennzeichnet, dass** die Unterschale (10) mindestens einen Nocken oder einen Vorsprung in ihrem oberen Bereich umfasst, der ein Rückhaltmittel bildet, das mit dem Rückhaltmittel des Innenschuhs zusammenwirkt.

## Claims

1. Ski boot (1) comprising a lower shell (10) and a liner (20), the liner (20) being equipped with a lower part (22) adapted to wrap around a foot and an upper part (23) adapted to at least partially wrap around a shin, said lower part (22) being intended to be inserted into the lower shell (10), the liner comprising at least one rigid outer layer (30) fixed to said upper part (23), this outer layer (30) comprising a lower part (38b) covering, by its inner face, the outer surface of an upper part of the lower shell (10) when the liner is inserted into the lower shell, the outer layer thus presenting itself as a skirt to prevent water or snow from penetrating inside the lower shell 10, the outer layer (30) comprising a liner retention means (20) so as to block and/or limit the rotation of the upper part (23) relative to the lower part (22) around a transverse axis (Y) when the liner is inserted into the lower shell, the retention means being partly formed by the covering on the lower shell of the lower part (38b) of the outer layer (30) of the liner, **characterized in that** the retention means comprises at least one front lower edge (37a) of the outer layer forming a stop against an upper part of the lower shell, and **in that** the ski boot does not comprise a collar fixed and articulated to the lower shell and extending upward around the shin or the lower leg.

2. Ski boot according to the preceding claim, **characterized in that** the liner retention means (20) is formed on the lower part (38b) of the outer layer (30).

3. Ski boot according to the preceding claim, **characterized in that** the liner retention means comprises at least two lateral parts on each side of the liner to block rotation along a longitudinal axis of the upper part (23) and at least one rear part to block rearward rota-tion along a transverse axis of the upper part (23).

4. Ski boot (20) according to one of the preceding claims, **characterized in that** the outer layer (30) comprises a front opening (32) delimited by two flexible flaps (31a, 31b), adapted to close this front opening (32), and comprises a closure means (34) allowing the two flaps (31a, 31b) to be kept closed.

5. Ski boot according to one of the preceding claims, **characterized in that** the outer layer (30) forms a layer totally or partially surrounding the upper part (23) of the liner and comprising a lower part (38b) having one or more free zones extending downward at the level of the lower part of the liner, these free zones being adapted to at least partially cover the outer surface of the lower shell (10) when the liner is inserted into the lower shell.

6. Ski boot according to one of the preceding claims, **characterized in that** the outer layer (30) is sewn onto the upper part (23) in its upper part.

7. Ski boot according to one of the preceding claims, **characterized in that** the retention means comprises all or part of the following characteristics :
- a seam of the outer layer (30) on the upper part (23) in its lower part; and/or
- at least one bead (39) arranged on the outer layer; and/or
- at least one lower end (37a, 37b) of the outer layer forming a stop; and/or
- an opening (36) or a projection in the lower part of the outer layer (30) forming a retention means adapted to cooperate with a projection (18) arranged in the lower shell (10) when the liner is inserted into the lower shell.

8. Ski boot according to one of the preceding claims, **characterized in that** the outer layer (30) is manufactured from plastic material, in particular from injected plastic material.

9. Ski boot (1) according to one of the preceding claims, **characterized in that** at least one zone of the upper part of the lower shell (10) is inserted between the inner layer and the outer layer (30) of the liner (20).

10. Ski boot (1) according to one of the preceding claims, **characterized in that** the lower shell (10) comprises at least one stud or a projection in its upper part forming a retention means cooperating with the liner retention means.
